# EUROPÄISCHE PATENTSCHRIFT

(11) **EP 0 298 019 B1**
(45) Veröffentlichungstag und Bekanntmachung des Hinweises auf die Patenterteilung: **11.10.1995**
(21) Anmeldenummer: 88730144.8
(22) Anmeldetag: 01.07.1988
(51) Int. Cl.: F27D 3/02, F27B 9/24

(54) **Verwendung einer Ofenrolle**
Use of a furnace roller
Utilisation d'un rouleau de four

(30) Priorität: 03.07.1987 DE 3722487
(43) Veröffentlichungstag der Anmeldung: 04.01.1989
(73) Patentinhaber: OSBORN INTERNATIONAL GMBH, 35099 Burgwald (DE)
(72) Erfinder: Grund, Dieter, D-3326 Oelber (DE)
(74) Vertreter: Zeitler, Giselher, Dipl.-Ing.

(56) Entgegenhaltungen:
- EP-A- 0 198 121
- DE-A- 1 458 979
- DE-A- 2 642 627
- DE-A- 3 530 517
- FR-A- 2 346 249
- FR-A- 2 528 401
- FR-A- 2 539 497
- FR-E- 94 427
- US-A- 1 448 712
- US-A- 2 671 038
- US-A- 3 087 599

## Beschreibung

Die Erfindung betrifft die Verwendung einer Ofenrolle für den Transport langgestreckten metallischen Glühgutes mit starrer, drehbar gelagerter Achse.
Derartige Rollen werden für die Förderung von z. B. Blechen oder Stahlbändern bei der Wärmebehandlung in Durchlauföfen eingesetzt. Diese zum Teil angetriebenen Ofenrollen aus wärmebeständigem Stahl sind insbesondere im Einlaufbereich des Glühofens und der Vorwärmzone Ursache ständiger Betriebsprobleme.
Auf den Rollen bilden sich nach kurzer Betriebszeit pickelartige Aufwachsungen, die zu erheblichen Beschädigungen der durch die Wärmebehandlung weichen Oberfläche des zu fördernden Gutes führt. Insbesondere beschichtete Bänder, z. B. verzinkte Stahlbänder, weisen Kratzer und Abdrücke von den Pickeln der Ofenrollen bzw. von den Ofenrollen gelöste und an der Bandoberfläche haftende Aufwachsungen auf.

Die Ursache der Aufwachsungen oder Pickel wird in Walzzunderteilchen oder anderen Fremdkörpern gesehen, die an den Ofenrollen haften bleiben und nach und nach bis zu mehr als Kaffeebohnengröße oder zu Ringwulsten schichtweise aufwachsen können. Abhilfe soll das Einblasen von das Pickelwachstum hemmenden Gasen (US-PS 26 71 038) in den Spalt zwischen Glühgut und Ofenrolle bringen. Abgesehen von dem Problem, die richtige Gasmenge je nach Glühgut und Temperatur einzublasen, ist dies ein sehr teures Verfahren.
Gleiches gilt für den Vorschlag (DE-OS 14 58 979), zwischen Transportrolle und zu behandelnden Gut als Hemmstoff gegen Pickelwachstum nichtmetallische, pulverförmige Partikel, wie Oxide von Magnesium, Kalzium, Titan oder Aluminium etc., einzubringen.

Dem Problem hoher Betriebskosten für das Zusatzmaterial begegnet die Lösung, die Transportrollen mit Aluminiumoxid (US-PS 26 63 558) oder Ferrosilizium (US-PS 26 95 248) zu überziehen. Die Praxis hat jedoch gezeigt, daß die Beschichtung der Rollen ebenfalls aufwendig und die Standzeit nicht zufriedenstellend ist. Derzeit werden die Ofenrollen nach teilweise erst vierstündiger Betriebszeit ausgewechselt und geschliffen, manchmal auch noch verchromt.

Als nicht zufriedenstellend werden Alternativen mit ständiger oder diskontinuierlicher (DE-OS 35 30 517) Wasserkühlung beurteilt da die Rollenkonstruktion sehr aufwendig ist und/oder der Wasserverbrauch bzw. der Energieverlust im Ofen durch Kühlen die Wirtschaftlichkeit beeinträchtigt.
Versuche haben gezeigt, daß Schwankungen in der Charakteristik der Ofenatmosphäre sofort eine vermehrte Pickelbildung zur Folge haben. Ein Variieren dieser Bedingungen schafft also keine Abhilfe.

Geringfügige Verbesserungen werden durch gezielte Einstellung einer Relativgeschwindigkeit zwischen Transportrolle und Glühgut erreicht, z. B. durch' Drehzahlregelung der Rollenantriebe. Dabei entstehen aber auch Beschädigungen der Oberfläche des wärmebehandelten Gutes.

Weiterhin ist aus der US-PS 3 087 599 bereits eine bürstenartige Ofenrolle zum Transport von Aluminiumplatten durch Wärmeöfen bei Temperaturen von ca. 590°C (1100°F) bekannt.

Ausgehend von diesem Stand der Technik, liegt der Erfindung die Aufgabe zugrunde, eine Ofenrolle zu verwenden, die beim Einsatz in Feuerverzinkungsanlagen das Entstehen von Pickeln oder Aufwachsungen vermeidet und das im Ofen zu behandelnde Gut möglichst ohne Oberflächenbeschädigung fördert.

Die Aufgabe wird durch die im Anspruch 1 genannten Merkmale gelöst. Vorteilhafte Weiterbildungen der Erfindung sind durch die Unteranprüche 2 bis 5 erfaßt.

Bei der Verwendung von feuerverzinktem Stahlband, z. B. für Autokarosserien, werden heute Beschädigungen oder haftende Aufwachsungen an der verzinkten Oberfläche nur noch in Größenordnungen von z. B. drei Pickel/m² Blechoberfläche toleriert. Diese Qualität läßt sich mit Ofenrollen der erfindungsgemäßen Art erreichen.

Es wurde überraschend festgestellt, daß das bisher unvermeidliche Pickelwachstum unterbunden wird, wenn derartige Ofenrollen entgegen der bisherigen Erwartung keine glatte zylindrische Oberfläche haben. Wird der wirksame, transportierende "Rollenmantel" in eine Vielzahl von tragenden Punkten aufgelöst, enstehen praktisch keine Aufwachsungen. Offensichtlich finden die zu Pickeln wachsenden Fremdkörper an derartigen Rollenoberflächen nicht genügend Halt.

Gute Ergebnisse werden erzielt, wenn der Traganteil des Rollenmantels auf 40 bis 70 % der theoretischen Zylinderoberfläche reduziert wird.
Unter 20 % Traganteil werden die Bandbeschädigungen zu groß; bei über 80 % Traganteil entsteht wieder Pickelwachstum. Die tragenden Elemente der Ofenrolle sollten flächig ausgebildet sein, damit die spezifische Flächenpressung nicht zu groß wird und keine Oberflächenschäden am Glühgut erzeugt werden.

Als günstig haben sich Kleinflächen von 0,05 bis 5 mm² Größe für die tragenden Elemente erwiesen.
Eine unregelmäßige Verteilung der tragenden Flächen reduziert die Möglichkeit, daß gleichförmige Abdrücke am Glühgut auftreten und unterdrückt das periodische Pickelwachstum.

Eine derartige Mantelstruktur der Ofenrolle läßt sich einfach dadurch erreichen, daß Scheiben auf der starren Achse der Ofenrolle aufgereiht und durch Nuten oder Federn sowie Seitenbleche auf der Achse festgelegt werden. Die Scheiben bestehen dabei aus enggepreßten handelsüblichen Rund-Drahtbürsten, die sich aus hitzebeständigem Draht mit zentralem, für die Aufnahme auf der Achse durchbrochenem Haltering zusammensetzen.

Eine weitere Möglichkeit besteht darin, Bürstenbänder schraubenförmig um die Starrachse zu wickeln, zusammenzupressen und an der Achse zu befestigen. Die Bürstenköpfe bilden dann den Rollenmantel, die Transportrollenoberfläche.

Anhand schematischer Zeichnungen soll die Erfindung näher erläutert werden. Es zeigen:
Fig. 1 zwei unterschiedliche erfindungsgemäße Ofenrollen in Arbeitsposition;
Fig. 2 einen Teil einer ersten erfindungsgemäßen Ofenrolle geßäß Fig. 1 und
Fig. 3 einen Teil einer zweiten erfindungsgemäßen Ofenrolle gemäß Fig. 1.

Ein zu verzinkendes Stahlband 1 von 3 mm Dicke und 1500 mm Breite wird durch einen Ofen einer nicht dargestellten Feuerverzinkungsanlage gefördert und dabei wärmebehandelt (Fig. 1). Durch in die Wand 3 des Ofens 2 eingesetzte Strahlrohre 4 von nicht dargestellten Gasbrennern wird die Ofenatmosphäre (Schutzgas) und somit das Stahlband 1 auf 800° C erwärmt. Zwei Ofenrollen 6, 11, hier dargestellt in unterschiedlicher Bauart, in der Regel jedoch gleicher Bauart, fördern das Stahlband 1 in der durch Pfeile angedeuteten Richtung durch den Ofen 2.

Insbesondere auf den ersten Rollen im Einlaufbereich des Glühofens wachsen Pickel auf. Daher besitzen die dargestellten Ofenrollen 6, 11 eine besondere Rollenoberfläche, die das Pickelwachstum verhindert.
Die Ofenrolle 11 mit starrer Achse 9 ist an beiden, nicht dargestellten Enden wälzgelagert. Die Ofenrolle 11 ist auf einer Breite von 1600 mm aus einzelnen 50 mm breiten Scheiben 12, die mit Stahldrähten 13 (Fig. 2) besetzt sind und eine Bohrung 14 zur Aufnahme der Achse 9 aufweisen, zusammengesetzt. Von den Rollenenden her werden die Scheiben 12 durch auf der Achse 9 festgeschweißte Bundbleche 10 zusammengepreßt.
Die Scheiben 12 sind so eng mit Stahldrähten 13 von 1,5 mm Durchmesser besetzt, daß die tragende Oberfläche der Ofenrolle 11 etwa 40 % einer theoretisch zylindrischen Rolle beträgt. Das durch die Wärmebehandlung relativ weiche Stahlband 1 liegt nur auf den Stirnflächen der Stahldrähte 13 auf.

Die zweite Ofenrolle 6 im rechten Teil von Fig. 1 weist eine ebenfalls nicht dargestellte Wälzlagerung an beiden Enden der angetriebenen starren Achse 5 auf. Um diese Achse 5 ist ein Profilband 8 schraubenförmig gewickelt und an beiden Enden der Achse 5 durch Preßbunde 7 gehalten.

Fig. 3 zeigt einen Abschnitt des 1 mm dicken Profilbandes 8 in Seitenansicht.
Das 50 mm hohe Profilband 8 aus Federstahl weist an der Oberseite abwechselnd schmale Zähne 15 und breite Zähne 16 mit Lücken 17 auf. Die Zahnbreiten betragen a = 1 mm und b = 5 mm.
An der Unterseite ist das Profilband 8 gekerbt, damit es um die Achse 5 der Ofenrolle 6 gewickelt werden kann.
Nach Aufwickeln des Profilbandes 8 ergibt sich aufgrund unterschiedlicher Zahnbreiten a, b der Zähne 15, 16 und damit versetzten Zahnköpfen benachbarter Profilbandwindungen ein unregelmäßiges Tragflächenmuster als tragende "Rollenoberfläche" der Ofenrolle 6. Das Band 8 ist im Bereich der Zähne 15,16 auf 0,8 mm Dicke reduziert, damit zwischen den Bandwindungen im Zahnbereich ein Abstand entsteht.

Die Ofenrollen 6, 11 werden nach ihrem Zusammenbau und vor Einsatz in den Ofen 2 an der Oberfläche geschliffen, damit sie einen exakten, definierten Durchmesser und somit präzisen Rundlauf haben.

Die beschriebenen Ofenrollen 6,11 zeigen keinerlei Pickelwachstum und erzeugen keine Oberflächenbeschädigungen am Glühgut.

## Patentansprüche

1. Verwendung einer Ofenrolle für den Transport langgestreckten metallischen Glühgutes durch eine Feuerverzinkungsanlage bei Temperaturen von 600° C bis zu 800° C, mit einer starren, drehbar gelagerten Achse und einer das Glühgut nur teilweise berührenden Mantelfläche, bestehend aus einer Vielzahl kleinflächiger Tragelemente, deren Gesamtfläche 20 bis 80 % der theoretischen Mantelfläche der Ofenrolle beträgt und die im wesentlichen einen unregelmäßigen Abstand voneinander aufweisen sowie jeweils eine Querschnittsfläche von 0,01 bis 30 mm² besitzen.

2. Verwendung nach Anspruch 1, dadurch gekennzeichnet, daß die Gesamtfläche der Tragelemente 40 bis 70 % der theoretischen Mantelfläche der Ofenrolle beträgt.

3. Verwendung nach Anspruch 1, dadurch gekennzeichnet, daß die Tragelemente jeweils eine Querschnittsfläche von 0,05 bis 5 mm² besitzen.

4. Verwendung nach einem der Ansprüche 1 bis 3, dadurch gekennzeichnet, daß sie mindestens in der tragenden Breite aus auf der Achse (5, 9) aufgereihten und festgelegten Scheiben (12) besteht, die als Rund-Drahtbürsten ausgebildet und aus hitzebeständigem Draht zusammengesetzt sind.

5. Verwendung nach Anspruch 1, dadurch gekennzeichnet, daß sie aus einem schraubenförmig um die starre Achse (5, 9) gewickelten Band (8) gebildet ist, das radial von der Achse (5, 9) weg sich erstreckende und in kleinflächigen Oberflächen endende Tragelemente aufweist.

## Claims

1. Use of a furnace roller for transporting elongated metal incandescent material through a hot galvanizing installation at temperatures of 600°C to to 800°C, the said roller having a rigid, rotatably mounted spindle and a superficies which only partially touches the incandescent material and consists of a plurality of supporting elements of small area, the total area of which amounts to 20 to 80% of the theoretical superficies of the furnace roller and which essentially have an irregular interval between them and a cross-sectional area of 0.01 to 30 mm² in each case.

2. Use according to claim 1, characterized in that the total area of the supporting elements amounts to 40 to 70% of the theoretical superficies of the furnace roller.

3. Use according to claim 1, characterized in that the supporting elements have a cross-sectional area of 0.05 to 5 mm² in each case.

4. Use according to one of claims 1 to 3, characterized in that the said roller consists, at least over the load-bearing width, of discs (12) which are lined up and fixed in position on the spindle (5, 9) and are constructed as round wire brushes and made up of heat-resistant wire.

5. Use according to claim 1, characterized in that the said roller is formed from a strip (8) which is wound in the form of a spiral around the rigid spindle (5, 9) and has supporting elements which extend away radially from the spindle (5, 9) and end in surfaces of small area.

## Revendications

1. Utilisation d'un rouleau de fourneau pour le transport d'un produit métallique incandescent allongé à travers une installation de galvanisation à chaud sous des températures de 600°C jusqu'à 800°C, comprenant un axe rigide monté rotatif et une surface enveloppe qui vient en contact uniquement partiellement avec le produit incandescent, ladite surface enveloppe étant constituée d'une pluralité d'éléments porteurs de petite surface, dont la surface totale s'élève entre 20 à 80 % de la surface enveloppe théorique du rouleau de fourneau, qui sont situés sensiblement à une distance irrégulière les uns des autres, et qui ont chacun une surface de section transversale de 0,01 à 30 mm².

2. Utilisation selon la revendication 1, caractérisée en ce que la surface totale des éléments porteurs s'élève de 40 à 70 % de la surface enveloppe théorique du rouleau de fourneau.

3. Utilisation selon la revendication 1, caractérisée en ce que les éléments porteurs ont respectivement une surface de section transversale de 0,05 à 5 mm².

4. Utilisation selon l'une des revendications 1 à 3, caractérisée en ce que le rouleau est composé au moins dans la largeur portante de disques disposés en rangée et fixés sur l'axe (5, 9), lesdits disques étant réalisés sous la forme de brosses métalliques rondes et en un fil réfractaire.

5. Utilisation selon la revendication 1, caractérisée en ce que le rouleau est formé par une bande (8) enroulée en hélice autour de l'axe rigide (5, 9), ladite bande s'éloignant radialement de l'axe (5, 9) et présentant des éléments porteurs qui se terminent par des surfaces de petite superficie.
